# FASCICULE DE BREVET EUROPEEN

(11) **EP 0 176 382 B1**
(45) Date de publication et mention de la délivrance du brevet: **18.05.1988**
(21) Numéro de dépôt: 85401580.7
(22) Date de dépôt: 01.08.1985
(51) Int. Cl.: F28D 1/04, F28D 1/053

(54) **Echangeur de chaleur, en particulier radiateur d'un circuit de refroidissement de moteur de véhicule automobile**
Wärmetauscher, insbesondere Radiator eines Kühlkreislaufes eines Fahrzeugmotors
Heat exchanger, particularly a radiator of a vehicle engine cooling circuit

(30) Priorité: 22.08.1984 FR 8413081
(43) Date de publication de la demande: 02.04.1986
(73) Titulaire: VALEO, 75017 Paris (FR)
(72) Inventeur: Valier, Marco, I-10131 Torino (IT)
(74) Mandataire: Ramey, Daniel

(56) Documents cités:
- DE-A- 3 045 087
- FR-A- 2 506 000
- FR-A- 2 549 945
- US-A- 2 184 657
- US-A- 3 191 670
- US-A- 4 373 578

## Description

L'invention concerne un échangeur de chaleur, en particulier un radiateur d'un circuit de refroidissement de moteur de véhicule automobile, qui comprend un faisceau de tubes à ailettes et au moins une boîte à eau montée à une extrémité du faisceau, celui-ci étant formé d'au moins deux ensembles, indépendants et juxtaposés, de tubes à ailettes.

On sait que le radiateur d'un circuit de refroidissement d'un moteur de camion ou analogue a une taille plus importante que celle d'un radiateur d'un véhicule de tourisme et, pour cette raison, il a déjà été proposé de former le faisceau de tubes d'un tel radiateur par au moins deux ensembles de tubes à ailettes indépendants l'un de l'autre qui sont juxtaposés et qui sont montés en parallèle entre les boîtes à eau de l'échangeur.

Chacun de ces ensembles de tubes à ailettes, correspondant à une fraction du faisceau de tubes du radiateur, est de fabrication et de manipulation plus simples et plus faciles qu'un faisceau unique correspondant à la juxtaposition de ces ensembles de tubes. En particulier, les ailettes dont sont munis les tubes de ces ensembles ont une surface deux fois (ou plusieurs fois) plus faible que celle des ailettes dont seraient munis les tubes d'un faisceau réalisé en une seule pièce. Comme ces ailettes sont en général en aluminium et ont une épaisseur extrêmement faible, de l'ordre de 0,1 mm, la réduction de leurs dimensions facilite beaucoup la fabrication et l'assemblage du faisceau du radiateur, et améliore également sa tenue mécanique.

Toutefois, un échangeur dont le faisceau est formé d'au moins deux ensembles indépendants de tubes à ailettes, qui sont juxtaposés aussi près que possible, est soumis à des vibrations importantes en utilisation, ce qui peut provoquer des chocs des ailettes de ces ensembles les unes sur les autres par leurs bords en regard, conduisant à un écrasement et à une déformation de ces bords.

Par ailleurs, le Brevet US-A-2 184 657 décrit un échangeur de chaleur comprenant plusieurs ensembles de tubes à ailettes, dans lequel chaque ensemble forme un radiateur indépendant. Les deux boîtes à eau de chaque radiateur sont reliées entre elles par des traverses et les traverses des radiateurs juxtaposés sont fixées entre elles par des boulons.

Un tel échangeur de chaleur exige en outre des conduits de liaison entre les boîtes à eau des radiateurs et est donc complexe et couteux à réaliser.

L'invention a notamment pour but d'éviter les inconvénients des échangeurs connus, d'une façon simple, peu coûteuse et particulièrement efficace.

Elle propose à cet effet un échangeur de chaleur, en particulier un radiateur d'un circuit de refroidissement de moteur de véhicule automobile, comprenant un faisceau de tubes à ailettes et au moins une boîte à eau montée à une extrémité du faisceau, ce dernier étant formé d'au moins deux ensembles, indépendants et juxtaposés, de tubes à ailettes, caractérisé par des premiers moyens sollicitant les ensembles de tubes à ailettes l'un vers l'autre, dans un plan perpendiculaire aux tubes desdits ensembles, ces premiers moyens comprenant deux traverses parallèles s'étendant le long de deux petites faces du faisceau parallèlement aux tubes et des organes de liaison reliant les traverses entre elles; et des seconds moyens prévus dans chaque ensemble de tubes pour être mis en appui les uns sur les autres, dans un plan perpendiculaire aux tubes par les premiers moyens, les seconds moyens de chaque ensemble de tube comprenant une plaque rigide ayant sensiblement la forme d'une ailette et des dimensions légèrement supérieures, qui est intercalée entre deux ailettes dans ledit ensemble, et qui est traversée par les tubes de cet ensemble.

Selon une autre caractéristique de l'invention, les organes de liaison comprennent deux tirants qui relient les traverses entre elles dans leur zone médiane, et ces traverses sont reliées entre elles à leurs extrémités, par exemple par les ensembles collecteurs-boîtes à eau de l'échangeur.

L'assemblage de chaque ensemble de tubes à ailettes est facilité par le fait que la plaque prévue dans cet ensemble a sensiblement la même forme que les ailettes et des dimensions légèrement supérieures à celles des ailettes. Les moyens classiques d'assemblage des faisceaux de tubes peuvent donc être utilisés, sans modification.

Lorsque l'échangeur de chaleur selon l'invention est assemblé, les plaques précitées desdits ensembles de tubes sont juxtaposées dans un même plan, perpendiculaire aux tubes, et sont serrées l'une sur l'autre et entre les traverses par les tirants précités.

Les plaques ayant avantageusement des dimensions légèrement supérieures à celles des ailettes dans les zones où elles doivent venir en contact, les bords des ailettes sont ainsi maintenus à une petite distance les uns des autres.

Grâce à cette combinaison de moyens, les ensembles des tubes à ailettes constituant le faisceau de l'échangeur peuvent être maintenus à l'égard des vibrations auxquelles est soumis l'échangeur en utilisation, sans que les bords des ailettes des ensembles juxtaposés de tubes puissent se déformer et s'écraser les uns contre les autres.

On obtient ainsi un ensemble rigide et relativement indéformable grâce à la précontrainte exercée sur les plaques juxtaposées par les traverses et les tirants précités.

Avantageusement, les plaques précitées sont en une matière amortissant les vibrations, par exemple en matière plastique et ont une épaisseur plusieurs fois supérieure à celle des ailettes, par exemple de l'ordre de 10 mm lorsque les ailettes sont réalisées en aluminium et ont une épaisseur de l'ordre de 0,1 mm.

Pour diminuer leur poids et augmenter leur élasticité, ces plaques peuvent comprendre des cavités ou rainures d'allégement.

Dans la description qui suit, faite à titre d'exemple, on se réfère aux dessins annexés, dans lesquels:
- la figure 1 est une vue en élévation d'un échangeur de chaleur selon l'invention.
- la figure 2 est une vue en coupe, à plus grande échelle, selon la ligne II-II de la figure 1.
- la figure 3 est une vue en coupe selon la ligne III-III de la figure 2.

L'échangeur de chaleur représentée en figure 1 est en particulier destiné à être monté dans le circuit de refroidissement d'un moteur de véhicule automobile tel qu'un camion.

Il comprend un faisceau 10 de tubes à ailettes, rectilignes et parallèles, aux extrémités duquel sont montées deux boîtes à eau (12 et 14) respectivement, dont l'une comprend la tubulure (16) d'entrée de liquide dans l'échangeur et dont l'autre comprend la tubulure de sortie (18), ces deux boîtes à eau étant montées de façon classique sur les extrémités du faisceau (10), au moyen par exemple de collecteurs ou plaques à tubes qui sont traversés de façon étanche pa les extrémités des tubes du faisceau.

Le faisceau (10) de l'échangeur est, en raison de sa grande taille, formé d'au moins deux ensembles (20 et 22) de tubes à ailettes, qui sont juxtaposés verticalement, l'ensemble (20) formant par exemple la moitié supérieure du faisceau (10) tandis que l'ensemble (22) forme sa moitié inférieure.

Dans l'exemple de réalisation représenté (figures 2 et 3), chaque ensemble (20, 22) de tubes à ailettes est lui-même constitué de deux sous-ensembles (24, 26 et 28, 30) respectivement de tubes à ailettes, qui sont indépendants les uns des autres et qui sont juxtaposés dans chaque ensemble (20 ou 22) dans une direction horizontale perpendiculaire à la direction de juxtaposition des de deux ensembles (20 et 22) et correspondant à l'épaisseur du faisceau (10). Les deux sous-ensembles (24 et 26) de tubes à ailettes formant l'ensemble (20) sont juxtaposés horizontalement dans le sens de l'épaisseur du faisceau, ainsi que les deux sous-ensembles (28 et 30) formant l'ensemble (22) de tubes à ailettes. D'autre part, les deux sous-ensembles (26 et 30) de tubes à ailettes sont juxtaposés verticalement, et les sous-ensembles (24 et 28) sont également juxtaposés verticalement, dans le sens de la juxtaposition des ensembles (20 et 22).

Chaque sous-ensemble (24, 26, 28, 30) de tubes ailettes est formé de tubes rectilignes et parallèles agencés en rangées et en colonnes, qui sont munis d'ailettes (34) planes et parallèles entre elles, perpendiculaires aux tubes (32). Chaque sous-ensemble (24, 26, 28, 30) de tubes à ailettes comprend, sensiblement dans sa zone médiane, une plaque rigide (36) ayant sensiblement la même forme plane et rectangulaire que les ailettes (34) de chaque sous-ensemble, mais des dimensions légèrement supérieures en longueur et en largeur, cette plaque (36) étant intercalée entre deux ailettes (34) et ayant une épaisseur plusieurs fois supérieure à celle des ailettes.

Comme les ailettes (34), la plaque (30) est traversée par les tubes (32) du sous-ensemble correspondant et est fixée à au moins certains de ces tubes, de la même façon que les ailettes sont fixées aux tubes, par exemple par sertissage au moyen d'un gonflement ou d'une expansion radiale des tubes après leur introduction dans les trous des ailettes et de la plaque (36).

Lorsque les quatre sous-ensembles (24, 26, 28, 30) de tubes à ailettes sont juxtaposés pour constituer le faisceau (10) de l'échangeur, les quatre plaques (36) sont également juxtaposées et viennent en butée deux à deux les unes sur les autres.

Sur les deux petites faces du faisceau (10) qui ne sont pas associées aux boîtes à eau (12 et 14), s'étendent deux traverses métalliques (38) à section en U, qui sont relativement rigides et dont les extrémités sont fixées par tout moyen approprié sur les boîtes à eau (12 et 14) ou sur les collecteurs associés à ces boîtes à eau.

Les traverses (38) sont également reliées entre elles, dans leur zone médiane, par deux tirants parallèles (40) s'étendant chacun en travers d'une grande face du faisceau (10), de part et d'autre de celui-ci. Les extrémités filetées des tirants (40) traversent des trous ce pattes (42) en 1 fixées extérieurement sur les rebords des traverses (38), et reçoivent des écrous de serrage (44).

Le serrage de ces écrous sur les extrémités filetées des tirants (40) permet de serrer deux à deux à l'une sur l'autre les plaques (36) entre les traverses (38). Du fait de l'appui des plaques (36) les unes sur les autres et sur les traverses (38) qui sont reliées entre elles avec précontrainte dans leur zone médiane par les tirants (40) et qui sont également fixées rigidement à leurs extrémités aux boîtes à eau (16 et 14) ou aux collecteurs associés, l'ensemble du faisceau (10) ainsi obtenu est relativement rigide et indéformable, et pratiquement insensible aux vibrations. Par ailleurs, comme les plaques (36) ont des dimensions en longueur et en largeur légèrement supérieures à celles des ailettes (34), les ailettes des sous-ensembles juxtaposés (24, 26, 28, 30) ne peuvent venir en contact les unes avec les autres par leurs bords en regard et ne peuvent donc se déformer ou s'écraser.

Dans l'exemple de réalisation représenté, les sous-ensembles (24, 26, 28, 30) de tubes à ailettes sont identiques entre eux. Cette identité n'est pas obligatoire et l'invention s'applique également au cas où les sous-ensembles de tubes à ailettes ou les ensembles de tubes à ailettes formant le faisceau de l'échangeur ne sont pas identiques. De même, le nombre d'ensembles ou de sous-ensembles ce tubes à ailettes formant le faisceau (10) n'est pas limité à deux.

## Revendications

1. Echangeur de chaleur, en particulier radiateur d'un circuit de refroidissement de moteur de véhicule automobile, comprenant un faisceau de tubes à ailettes et au moins une boîte à eau (12, 14) montée à une extrémité du faisceau, ce dernier étant formé d'au moins deux ensembles, indépendants et juxtaposés, de tubes à ailettes, caractérisé par des premiers moyens (38, 40) sollicitant les ensembles (20, 22) de tubes à ailettes l'un vers l'autre, dans un plan perpendiculaire aux tubes (32) desdits ensembles, ces premiers moyens comprenant deux traverses (38) parallèles s'étendant le long de deux petites faces du faisceau parallèlement aux tubes (32) et des organes de liaison (40) reliant les traverses entre elles; et des seconds moyens (36) prévus dans chaque ensemble (20, 22) de tubes pour être mis en appui les uns sur les autres, dans un plan perpendiculaire aux tubes (32) par les premiers moyens (38, 40), les seconds moyens de chaque ensemble (20, 22) de tubes comprenant une plaque rigide (36) ayant sensiblement la forme d'une ailette (34) et des dimensions légèrement supérieures, qui est intercalée entre deux ailettes (34) dans ledit ensemble, et qui est traversée par les tubes (32) de cet ensemble.

2. Echangeur de chaleur selon la revendication 1, caractérisé en ce que les organes de liaison comprennent deux tirants (40) qui relient les traverses (38) entre elles dans leur zone médiane.

3. Echangeur de chaleur selon l'une des revendications 1 ou 2, caractérisé en ce que les traverses (38) sont reliées entre elles à leurs extrémités, par exemple par les ensembles collecteurs-boîtes à eau (12, 14) de l'échangeur.

4. Echangeur de chaleur selon la revendication 1, caractérisé en ce que ladite plaque (36) est prévue dans la zone médiane de l'ensemble de tubes (20, 22) correspondant.

5. Echangeur de chaleur selon l'une des revendications 1 ou 2, caractérisé en ce que lesdites plaques (36) desdits ensembles de tubes sont juxtaposées dans un même plan perpendiculaire aux tubes (32) et sont serrées l'une sur l'autre et entre les traverses (38) par les tirants précités (40).

6. Echangeur de chaleur selon l'une des revendications 1 à 5, caractérisé en ce que chaque plaque (36) est fixée à certains au moins des tubes (32) qui la traversent.

7. Echangeur selon l'une des revendications 1 à 6, caractérisé en ce que lesdites plaques (36) ont une épaisseur plusieurs fois supérieure à celle des ailettes (34).

8. Echangeur de chaleur selon la revendication 7, caractérisé en ce que lesdites plaques (36) sont en matière plastique et ont une épaisseur de l'ordre de 10 mm.

9. Echangeur de chaleur selon l'une des revendications 1 à 8, caractérisé en ce que les plaques (36) comprennent des cavités ou rainures d'allègement.

10. Echangeur selon l'une des revendications 1 à 9, caractérisé en ce que chaque ensemble (20, 22) de tubes à ailettes est lui-même formé de deux sous-ensembles (24, 26, 28, 30) indépendants de tubes à ailettes juxtaposés dans une direction perpendiculaire à la direction de juxtaposition des deux ensembles (20, 22) précités, chaque sous-ensemble de tubes comprenant une plaque rigide (36) ayant sensiblement la forme d'une ailette du sous-ensemble et des dimensions légèrement supérieures, qui est intercalée entre deux ailettes du sous-ensemble et est traversée par les tubes de celui-ci et qui vient en appui, d'une part, sur une traverse (38) précitée, d'autre part, sur une plaque (36) de l'autre sous-ensemble du même ensemble (20 ou 22) et sur une plaque (36) d'un sous-ensemble correspondant de l'autre ensemble (22 ou 20) de tubes à ailettes.

## Claims

1. A heat exchanger, in particular a radiator in the cooling circuit of a motor vehicle engine, the heat exchanger comprising a bundle of finned tubes and at least one water box (12, 14) mounted at one end of the bundle, said bundle being made up from at least two independent and juxtaposed sets of finned tubes, the heat exchanger being characterized by first means (38, 40) urging the sets (20, 22) of finned tubes towards one another in a plane perpendicular to the tubes (32) of said sets, said first means comprising two parallel beams (38) extending along the two small faces of the bundle parallel to the tubes (32) together with link members (40) interconnecting the beams; and second means (36) provided in each set (20, 22) of tubes to be thrust against one another in a plane perpendicular to the tubes (32) by the first means (38,40); the second means of each set (20, 22) of tubes comprising a rigid plate (36) having substantially the same shape as a fin (34) and being slightly larger in size, said plate being interposed between two fins (34) of said set and having the tubes (32) of said set passing therethrough.

2. A heat exchanger according to claim 1, characterized in that the link members comprise a pair of ties (40) interconnecting the middles of the beams (38).

3. A heat exchanger according to claim 1 or 2, characterized in that the beams (38) are interconnected at their ends, for example by the waterbox-manifold assemblies (12, 14) of the heat exchanger.

4. A heat exchanger according to claim 1, characterized in that said plate (36) is provided in the middle of the corresponding set of tubes (20, 22).

5. A heat exchanger according to claim 1 or 2, characterized in that said plates (36) of said sets of tubes are juxtaposed in a common plane perpendicular to the tubes (32) and are clamped against one another and between the beams by said ties (40).

6. A heat exchanger according to any one of claims 1 to 5, characterized in that each plate (36) is fixed to at least some of the tubes (32) passing therethrough.

7. A heat exchanger according to any one of claims 1 to 6, characterized in that said plates (36) are several times thicker than the fins (34).

8. A heat exchanger according to claim 7, characterized in that said plates (36) are made of plastic material and are about 10 mm thick.

9. A heat exchanger according to any one of claims 1 to 8, characterized in that the plates (36) include weight-reducing cavities or grooves.

10. A heat exchanger according to any one of claims 1 to 9, characterized in that each set (20, 22) of finned tubes is itself built up from two independent sub-sets (24, 26, 28, 30) of finned tubes, which sub-sets are juxtaposed in a direction perpendicular to the direction in which the two above-mentioned sets (20, 22) are juxtaposed, each sub-set of tubes including a corresponding rigid plate (36) having substantially the same shape as a fin in the sub-set and being slightly larger in size, said plate being interposed between two fins of the sub-set and having the tubes of the sub-set passing therethrough, said plates bearing firstly against one of the above-mentioned beams (38) and secondly both against a plate (36) belonging to the other subassembly in the same assembly (20 or 22) and against a plate (36) of a corresponding sub-assembly in the other assembly (22 or 20) of finned tubes.

## Patentansprüche

1. Wärmetauscher, insbesondere für einen Kühlkreislauf bei einem Kraftfahrzeugmotor, mit einem Bündel von Rohren mit Rippen und wenigstens einem Wasserkasten (12, 14), der an einem Ende des Bündels angebracht ist, wobei dieses Letztere aus wenigstens zwei unabhängigen und nebeneinanderliegenden Einheiten von Rohren mit Rippen gebildet ist, gekennzeichnet durch erste Mittel (38, 40), die die zwei Einheiten (20, 22) von Rohren mit Rippen in einer zu den Rohren (32) der genannten Einheiten senkrechten Ebene zueinander belasten, wobei diese ersten Mittel zwei Parallele Riegel (38), die sich längs der zwei kleinen Seiten des Bündels, Parallel zu den Rohren (32) erstrecken, und Verbindungsgsglieder (40) umfassen, die die zwei Riegel miteinander verbinden, und zweite Mittel (36), die für jede Rohreinheit (20, 22) vorgesehen sind, um in einer zu den Rohren (32) senkrechten Ebene durch die ersten Mittel (38,40) gegeneinander gedrückt zu werden, wobei die zweiten Mittel jeder Rohreinheit (20, 22) eine steife Platte (36) umfassen, die im wesentlichen die Form einer Rippe (34) und etwas größere Abmessungen aufweist und zwischen zwei Rippen (34) in der genannten Einheit zwischengefügt ist und von den Rohren (32) dieser Einheit durchquert wird.

2. Wärmetauscher nach Anspruch 1, dadurch gekennzeichnet, daß die Verbindungsglieder zwei Zugstäbe (40) umfassen, die die Riegel (38) in ihrem Mittelbereich miteinander verbinden.

3. Wärmetauscher nach Anspruch 1 oder 2, dadurch gekennzeichnet, daß die Riegel (38) an ihren Enden miteinander verbunden sind, beispielsweise durch die Sammler-Wasserkasteneinheiten (12, 14) des Wärmetauschers.

4. Wärmetauscher nach Anspruch 1, dadurch gekennzeichnet, daß die genannte Platte (36) in dem Mittelbereich der entsprechenden Rohreinheit (20, 22) vorgesehen ist.

5. Wärmetauscher nach Anspruch 1 oder 2, dadurch gekennzeichnet, daß die genannten Platten (36) der genannten Rohreinheiten in derselben zu den Rohren (32) senkrechten Ebene nebeneinanderliegen und zwischen den Riegeln (38) durch die vorgenannten Zugstäbe (40) gegeneinander gepreßt sind.

6. Wärmetauscher nach einem der Ansprüche 1 bis 5, dadurch gekennzeichnet, daß jede Platte (36) zumindest an gewissen Rohren (32) befestigt ist, die sie durchqueren.

7. Wärmetauscher nach einem der Ansprüche 1 bis 6, dadurch gekennzeichnet, daß die genannten Platten (36) eine um das Mehrfache größere Dicke als diejenige der Rippen (34) aufweisen.

8. Wärmetauscher nach Anspruch 7, dadurch gekennzeichnet, daß die genannten Platten (36) aus Kunststoffmaterial sind und eine Dicke von der Größenordnung von 10 mm aufweisen.

9. Wärmetauscher nach einem der Ansprüche 1 bis 8, dadurch gekennzeichnet, daß die Platten (36) Hohlräume oder Rillen zur Erleichterung aufweisen.

10. Tauscher nach einem der Ansprüche 1 bis 9, dadurch gekennzeichnet, daß jede Einheit (20, 22) von Rohren mit Rippen selbst aus zwei unabhängigen Untereinheiten (24, 26, 28, 30) von Rohren mit Rippen gebildet ist, die in einer Richtung nebeneinanderliegen, die zu der Richtung des Nebeneinanderliegens der zwei vorgenannten Einheiten (20, 22) senkrecht ist, wobei jede Untereinheit von Rohren eine steife Platte (36) umfaßt, die im wesentlichen die Form einer Rippe der Untereinheit und etwas größere Abmessungen aufweist und zwischen zwei Rippen der Untereinheit eingefügt und von den Rohren derselben durchquert ist und einerseits an einem vorgenannten Riegel (38) und andererseits an einer Platte (36) der anderen Untereinheit der Einheit (20 oder 22) und an einer Platte (36) einer entsprechenden Untereinheit der anderen Einheit (22 oder 20) von Rohren mit Rippen in Druckanlage kommt.
